# EUROPÄISCHE PATENTANMELDUNG

(11) **EP 0 780 818 A1**
(43) Veröffentlichungstag der Anmeldung: **25.06.1997**
(21) Anmeldenummer: 96810733.4
(22) Anmeldetag: 04.11.1996
(51) Int. Cl.: G07F 9/04, G07F 17/42

(54) **Münzausgabeeinheit**

(30) Priorität: 21.12.1995 CH 3630/95
(71) Anmelder: ASCOM AUTELCA AG, 3073 Gümligen (CH)
(72) Erfinder: Wüthrich, Werner, 3073 Gümligen (CH)
(74) Vertreter: Keller, René, Dr.

(57) **Zusammenfassung**

Eine Münzausgabeeinheit verfügt über einen Münzenfänger, welcher auszugebende Münzen für die Entnahme durch einen Benutzer sammelt. Es ist ein Entleerungsmechanismus vorgesehen, welcher vom Benutzer mit nach oben geöffneter Handfläche betätigbar ist und die gesammelten Münzen nach unten in seine Handfläche fallenlässt. Münzenfänger und Entleerungsmechanismus sind z. B. durch ein Pendelelement mit einer Schale (20) und einem Schieber (11) ausgebildet, welches um eine horizontale Achse (17) schwenkbar ist. Durch das Betätigen des Schiebers (11) wird die Schale (20) zur Seite geschoben und gibt eine Oeffnung (15) frei, durch welche die Münzen in die Hand des Benutzers fallen.

## Beschreibung

### Technisches Gebiet

Die Erfindung betrifft eine Münzausgabeeinheit mit einem Münzenfänger, welcher auszugebende Münzen - für deren Entnahme durch einen Benutzer - sammelt.

Weiter betrifft die Erfindung einen Automaten mit einer solchen Münzausgabeeinheit und vorzugsweise einer zusätzlichen Kartenausgabeeinheit.

### Stand der Technik

Fahrscheinautomaten sind heutzutage in der Regel mit Wechselgeldautomaten ausgerüstet, so dass der Benutzer nicht gezwungen ist, Kleingeld genau in der Höhe des Fahrkartenpreises einzuwerfen. Wechselgeldautomaten bieten aber nicht nur einen höheren Komfort für den Benutzer, sondern verkürzen auch die Bedienungszeit (kein Heraussuchen des Kleingelds aus der Geldbörse). Dies ist besonders wichtig für stark frequentierte Automaten z. B. in U-Bahnstationen.

Bei den heute üblichen Ausgabeeinheiten wird das Wechselgeld in eine Sammelschale ausgegeben, aus welcher es der Benutzer dann entnehmen kann. Die heute üblichen Sammelschalen sind dabei umständlich zu entleeren. Der Benutzer muss zum Teil zweimal in die Schale greifen, um sicher zu sein, dass er das gesamte Wechselgeld entnommen hat. Dadurch wird die Bedienungszeit unnötig verlängert.

### Darstellung der Erfindung

Aufgabe der Erfindung ist es, eine Münzausgabeeinheit der eingangs genannten Art anzugeben, die eine möglichst schnelle und sichere Entnahme des Wechselgeldes erlaubt.

Die erfindungsgemässe Lösung zeichnet sich durch einen Entleerungsmechanismus für den Münzenfänger aus, welcher vom Benutzer mit nach oben geöffneter Handfläche betätigbar ist und die im Münzenfänger gesammelten Münzen nach unten in die Handfläche des Benutzers fallen lässt.

Der Kern der Erfindung liegt also darin, dass der Benutzer nicht von oben in die Schale hineingreifen muss, sondern dass ihm das Wechselgeld direkt in die (nach oben geöffnete) Hand gegeben wird. Der Entleerungsmechanismus wird durch eine einfache Bewegung derjenigen Hand betätigt, welche auch das Wechselgeld entgegennimmt.

Vorzugsweise verfügt der Entleerungsmechanismus über einen Schieber, der mit einer Fingerspitze der nach oben geöffneten Hand betätigbar ist. Auf diese Weise ist nicht nur eine minimale Berührung des Entleerungsmechanismus, sondern auch eine zum Auffangen der Münze grösstmögliche freie Handfläche gegeben. Denkbar ist auch eine berührungslose Betätigung des Entleerungsmechnanismus (z. B. mit Hilfe von Lichtschranken, Infrarotsensoren o. dgl.). Dies hat allerdings den Nachteil, dass der Benutzer nicht genau weiss, wann er den Entleerungsmechanismus ausgelöst hat und infolgedessen von den herunterfallenden Münzen überrascht werden kann. Die Berührungen mit der Münzausgabeeinheit zu minimieren kommt dem Hygieneempfinden der Benutzer entgegen.

Der Schieber ist z. B. im wesentlichen in Horizontalrichtung beweg- bzw. verschiebbar. D. h. durch das Hineinschieben oder Herausziehen eines Schiebers werden die Münzen freigegeben. Ohne weiteres ist aber auch ein Mechanismus denkbar, der durch das Anheben der Hand ausgelöst wird. Angestrebt sind Varianten, die dem unerfahrenen Automatenbenutzer mit minimalen Anweisungen (vorzugsweise bildlich) verständlich gemacht werden können.

Eine konstruktiv und bedienungsmässig einfache Ausführungsform zeichnet sich durch einen Schieber aus, welcher eine vom Münzfänger nach unten ragende, um eine horizontale Schwenkachse schwenkbare Fläche bildet (und sich somit durch eine Handbewegung in horizontaler Richtung verschieben lässt). Eine besonders robuste Ausführungsform ergibt sich dadurch, dass der Entleerungsmechanismus im wesentlichen durch ein Pendelelement gebildet ist, welches einen als Münzenfänger dienenden Bodenteil aufweist, an dessen Unterseite eine nach unten ragende Platte als Schieber angebracht ist, und welches an zwei Seitenwänden pendelnd aufgehängt ist. Vorzugsweise handelt es sich um ein einstückiges Metall- oder Kunststoff-Formteil.

Der Münzenfänger, insbesondere das bevorzugte Pendelelement, kann unmittelbar am Ende eines Münzkanals angeordnet sein, derart dass der Münzkanal gegen aussen abgeschlossen ist, wenn der Entleerungsmechanismus in Ruhestellung ("Münzenfangposition") ist. Die genannten Seitenwände dienen als Aufhänger des Pendelelements und befinden sich vorzugsweise aussenseitig der Seitenwände des Münzkanals. Der Bodenteil des Münzenfängers dient als Auffangschale und ist unterhalb des Bodens des Münzkanals angeordnet. Beim Betätigen des Schiebers wird der Bodenteil nach hinten unter den Boden des Kanals verschoben und gibt eine Ausgabeöffnung frei.

Um sicherzustellen, dass Unbefugte nicht irgendwelche Manipulationen an der Ausgabeeinheit bzw. der (weiter oben im Automaten liegenden) Wechselgeldeinheit vornehmen können, kann im Münzkanal eine Sperre angeordnet sein, welche mit dem Entleerungsmechanismus (z. B. dem Pendelelement) eine Schleuseneinrichtung bildet. In diesem Sinn ist die Sperre offen, wenn der Entleerungsmechanismus geschlossen ist und umgekehrt. Entleerungsmechanismus und Sperre sind vorzugsweise mechanisch gekoppelt.

Vorzugsweise verfügt die Ausgabeeinheit über ein starr eingebautes Sichtfenster, welches dem Benutzer Einblick in den Münzenfänger gibt. Hinter dem Sichtfenster kann zudem ein Beleuchtungsmittel installiert sein, welches bei der Ausgabe von Wechselgeld blinkt. Durch das Sichtfenster wird dem Benutzer das zu entnehmende Wechselgeld gezeigt.

Der Münzkanal führt die von der Wechselgeldeinheit ausgegebenen Münzen in den Münzenfänger und hat in der Regel eine grosse Steilheit (zwischen 0° und 45° zur Vertikalen). Um sicherzustellen, dass bei einem nicht senkrechten Münzkanal beim Betätigen des Entleerungsmechanismus alle Münzen auf einmal ausgegeben werden, ist der Boden des Münzkanals durch einen Absatz vom Boden des Münzenfängers getrennt. Dieser verhindert, dass sich die Münzen im Münzkanal stauen können.

Meist wird der Automat neben dem Wechselgeld auch eine Karte (Fahrkarte, Parkschein o. dgl.) ausgeben. Im Prinzip kann die Karte zusammen mit dem Wechselgeld in den Münzenfänger gegeben werden. Besser ist es jedoch, wenn die Karten über eine eigenständige Kartenausgabeeinheit abgegeben werden. Dies ist z. B. bei der Ausgabe von maschinenlesbaren Fahrkarten zur Vermeidung von Beschädigungen erforderlich.

Eine bevorzugte Kartenausgabeeinheit zeichnet sich durch eine geneigte Ausgabefläche und ein Bügelelement zum Auffangen der Karte aus. Ein Betätigungsmechanismus löst bei manuellem Druck auf die Ausgabefläche Bügelelement und Ausgabefläche aus der Fangstellung, so dass die Karte entnommen werden kann.

Weitere vorteilhafte Ausführungsformen und Merkmalskombinationen ergeben sich aus der nachfolgenden Detailbeschreibung und der Gesamtheit der Patentansprüche.

### Kurze Beschreibung der Zeichnungen

Die zur Erläuterung der Ausführungsbeispiele verwendeten Zeichnungen zeigen:
- Fig. 1: Eine schematische perspektivische Darstellung einer kombinierten Münz- und Kartenausgabeeinheit;
- Fig. 2: eine Darstellung der Münzausgabeeinheit gemäss Fig. 1 im vertikalen Schnitt;
- Fig. 3: eine schematische perspektivische Darstellung des als Entleerungsmechanismus dienenden Pendelelements;

Grundsätzlich sind in den Figuren gleiche Teile mit gleichen Bezugszeichen versehen.

### Wege zur Ausführung der Erfindung

Fig. 1 zeigt eine Ausgabeeinheit für einen Automaten (z. B. einen Fahrscheinautomaten) mit einer Münzausgabeeinheit 1 und einer Kartenausgabeeinheit 2, welche unmittelbar nebeneinander auf gleicher Höhe angeordnet sind. Die Ausgabeeinheit verfügt über einen massiven Frontrahmen 3 und ein Gehäuse 4. Der Frontrahmen 3 kann mit geeigneten (nicht dargestellten) Flanschen oder Laschen zum Montieren der Ausgabeeinheit im Automaten versehen sein. Das Gehäuse 4 beherbert die Betätigungsmechanismen von Münz- und Kartenausgabeeinheit 1 bzw. 2. Es ist schräg nach hinten und oben gezogen und verfügt über einen Münzkanal 5 und einen Kartenauswurfkanal 6. Die Münzausgabeeinheit 1 schliesst mit dem Münzkanal 5 an einen (nicht dargestellten) Münzauswurfkanal eines Wechselgeldgeräts an. Der Münzkanal 5 hat einen z. B. rechteckigen Eingangsquerschnitt, nimmt aber im vorliegenden Beispiel nicht die ganze der Münzausgabeeinheit zustehende Hälfte der kombinierten Ausgabeeinheit ein. Der Kartenauswurfkanal 6 schliesst unmittelbar an einen entsprechenden (nicht dargestellten) Ausgabekanal einer Kartenverarbeitungs- bzw. Speichereinrichtung an. Der Querschnitt des Kartenauswurfkanals 6 ist ziemlich breit, damit die Karten in jeder beliebigen Lage ausgegeben werden können, ohne dass die Gefahr eines Staus besteht.

Als nächstes wird die Münzausgabeeinheit 1 unter Bezugnahme auf die Figuren 1 und 2 beschrieben. Die der Münzausgabeeinheit 1 zustehende Hälfte des Frontrahmens 3 ist horizontal in einen oberen und einen unteren Bereich unterteilt. Im oberen Bereich befindet sich ein Fenster 9, das von zwei Metallwänden 8.1, 8.2 flankiert ist. Das Fenster 9 gibt den Blick frei auf das (nicht dargestellte) Wechselgeld. Das Fenster 9 besteht z. B. aus Kunststoff und ist vorzugsweise auswechselbar, indem eine Stange 7 (welche den oberen Bereich der Münzausgabeeinheit 1 gegen den unteren Bereich abgrenzt) entfernt wird. Es versteht sich, dass Massnahmen getroffen sind, die sicherstellen, dass nur berechtigtes Wartungspersonal die Stange 7 entfernen kann (z. B. wenn der Automat bzw. dessen Frontabdeckung mit den entsprechenden Sicherheitsschlüsseln geöffnet wird).

Im unteren Bereich ist eine Oeffnung 10 vorgesehen, in welche ein Benutzer (in noch zu erläuternder Weise) mit der Hand hineingreifen kann. In der Oeffnung 10 befindet sich - etwas nach hinten versetzt - ein plattenförmiger Schieber 11. Dieser ist zur Entnahme des Wechselgeldes nach hinten verschiebbar bzw. schwenkbar. Im vorliegenden Beispiel ist eine obere Hälfte 11.1 des Schiebers 11 in der Ruheposition vertikal und eine untere Hälfte 11.2 (z. B. im 45°-Winkel) schräg nach hinten geneigt. (Die Bedeutung dieser Ausgestaltung wird weiter unten erläutert.) Der Schieber 11 füllt den Querschnitt der Oeffnung 10 aus. Damit wird verhindert, dass Unbefugte zum dahinter angeordneten Entleerungsmechanismus Zugriff haben. Der Boden 12 unterhalb des Schiebers 11 ist im Bewegungsbereich des Schiebers 11 an die Hüllkurve der Bewegung angepasst (bei einer Schwenkbewegung ist der Boden 12 z. B. bogenförmig bzw. zylindrisch gekrümmt). Er kann an seinem vorderen Ende leicht nach oben gezogen sein, um als Notauffangschale für versehentlich herunterfallende Münzen zu dienen.

Der Boden 12 ist im vorliegenden Beispiel zugleich eine Wand des Gehäuses 4, die sich vom unteren Rand des Frontrahmens 3 bogenförmig nach hinten und oben zur Eintrittsöffnung des Münzkanals 5 schwingt. Der Münzkanal 5 wird durch einen eigenen eingesetzten Boden 13 begrenzt, welcher von der unteren Kante 14 des Münzkanals 5 - sich vom Boden 12 entfernend - mit einer Neigung von z. B. 30° (zur Horizontalen) sich in Richtung der Stange 7 erstreckt. Das vordere Ende des Bodens 13 ist derart vom Boden 12 beabstandet, dass sich zwischen den genannten Bodenteilen der Schieber 11 vor- und zurückbewegen kann.

Der Boden 13 endet in einem Abstand zur Stange 7, so dass eine Oeffnung 15 gebildet ist, durch welche das Wechselgeld (beim Betätigen des Schiebers 11) nach unten entleert werden kann. Das vordere untere Ende des Bodens 13 ist als vertikal nach unten zeigender Endabschnitt 16 ausgebildet.

Im folgenden wird der Entleerungsmechanismus anhand der Figuren 2 und 3 erläutert. Es handelt sich im wesentlichen um ein Pendelelement aus Metall, das um eine Achse 17 pendelnd bzw. schwenkbar angeordnet ist. Das Pendelelement besteht im wesentlichen aus einer Schale 20, welche an zwei gegenüberliegenden Seiten Seitenwände 18.1, 18.2 angeformt aufweist, und aus einem Schieber 11, welcher z. B. senkrecht zur Schale 20 und auch senkrecht zu den Seitenwänden 18.1, 18.2 steht. Die Seitenwände verjüngen sich zum oberen Ende hin und verfügen dort z. B. über Bohrungen 19.1, 19.2 für die pendelnde Aufhängung des Pendelelements. Die Seitenwände 18.1, 18.2 stehen parallel in einem solchen Abstand zueinander, dass sie aussenseitig des Münzkanals 5 (d. h. vorzugsweise diesen beidseitig umfassend) aufgehängt werden können.

Die Schale 20 ist vorzugsweise kreisbogenförmig bzw. zylindrisch bezüglich der Achse 17 gekrümmt. Sie kann mit kleiner Toleranz unterhalb des Endabschnitts 16 verschoben werden. Der bereits erwähnte Schieber 11 ist z. B. in der Mitte der Unterseite der Schale 20 (parallel zur Achse 17) angeformt.

Das Pendelelement wird z. B. durch eine Torsions- oder Spiralfeder (in der Achse 17) nach vorne gegen die Stange 7 gedrückt. In dieser Position ist die Oeffnung 15 durch die Schale 20 geschlossen. In Fig. 2 ist das Pendelelement in der Entleerungslage gezeigt. Das hintere Ende der Schale 20 liegt dann an einer Anschlagnase 21 an (welche an ensprechender Stelle an der Unterseite des Bodens 13 ausgebildet ist). Ihr vorderes Ende ist vollständig unter dem Endabschnitt 16 zurückgezogen.

Gemäss einer besonders bevorzugten Ausführungsform ist im Münzkanal 5 eine Sperre vorgesehen, die bewegungsmässig mit dem Pendelelement gekoppelt ist. Eine Klappe 24 ist schwenkbar um eine Achse 25 an der Oberseite des Münzkanals 5 gelagert. In Fig. 2 ist die Klappe 24 in Sperrstellung gezeigt. Bei geschlossenem Entleerungsmechanismus (d. h. wenn das Pendelelement die Oeffnung 15 verschliesst) ist die Klappe 24 an die Decke des Münzkanals 5 hochgeklappt. In der Sperrposition verschliesst sie den ganzen Querschnitt des Münzkanals 5, um zu verhindern, dass Unbefugte durch die Oeffnung 15 hindurch im Münzkanal 5 Manipulationen vornehmen können.

Bewegungsmässig sind Pendelelement und Klappe 24 wie folgt gekoppelt. Aussenseitlich des Münzkanals 5 befindet sich ein kurzer Dreharm 26, welcher starr mit der Klappe 24 verbunden ist. Der Dreharm 26 ist also ebenfalls um die Achse 25 drehbar. Ein Kupplungsarm 22 ist in einem Gelenkpunkt 23 mit der Seitenwand 18.1 des Pendelelements verbunden. In einem geeigneten Abstand zum Gelenkpunkt 23 verfügt der Kupplungsarm 22 über ein Langloch 27, in welches ein Führungsbolzen des Dreharms 26 eingreift. Am Ende 28 des Kupplungsarms 22 ist eine (nicht dargestellte) Zugfeder verankert, die am erwähnten Bolzen des Dreharms 26 angreift und diesen nach hinten, d. h. vom Gelenkpunkt 23 weg zieht.

Im folgenden soll die Funktionsweise der Münzausgabeeinheit erläutert werden.

Fig. 1 zeigt die Münzausgabeeinheit mit geschlossenem Entleerungsmechanismus. Es wird davon ausgegangen, dass der Benutzer einen höheren Geldbetrag eingeworfen hat, als zur Bezahlung des Fahrkartenpreises erforderlich ist. Der (nicht dargestellte) Wechselgeldautomat wird deshalb das entsprechende Wechselgeld über den Münzausgabekanal 5 in die Münzausgabeeinheit 1 fallenlassen. Aufgrund der Steilheit des Münzkanals 5 werden alle Münzen in die Schale 20 des Pendelelements fallen (welche die Oeffnung 15 im Ruhezustand verschliesst). Die Klappe 24 ist bei geschlossenem Entleerungsmechanismus nach oben geklappt und lässt den Münzen freien Lauf. Dadurch, dass zwischen dem Ende des Bodens 13 und der Schale 20 ein Absatz (vertikaler Endabschnitt 16) gebildet ist, werden sich alle Münzen in der Schale 20 sammeln und nicht im Münzkanal 5 zurückstauen.

Der Benutzer wird z. B. durch ein blinkendes Licht auf das Wechselgeld aufmerksam gemacht, welches er durch das Fenster 9 erkennen kann. Er kann nun den Schieber 11 betätigen, wobei er die nach oben geöffnete Hand in die Oeffnung 10 schiebt, mit den Fingerkuppen die untere Hälfte 11.2 des Schiebers 11 berührt und den Schieber 11 nach hinten in die in Fig. 2 dargestellte Position schiebt. Damit wird die Schale 20 hinter den Endabschnitt 16 zurückgeschoben, wobei die Münzen durch den Endabschnitt 16 aus der Schale 20 befördert werden und nach unten in die offene Hand des Benutzers fallen. Der Bewegungsablauf ist sehr einfach und schnell und gibt dem Benutzer mit einem Schlag das gesamte Wechselgeld in die Hand. Wenn er die Hand zurückzieht, wird sich der Schieber 11 (und damit das Pendelelement) wieder nach vorne in die Ruhelage begeben. Mit derselben Hand kann der Benutzer auch die vom Automaten gleichzeitig über eine Kartenausgabeeinheit 2 abgegebene Karte 38 entgegennehmen.

Die Sperreinrichtung funktioniert wie folgt: Wenn der Schieber 11 nach hinten bewegt wird, nimmt der Kupplungsarm 22 den Dreharm 26 (via Federspannung) mit. Die Klappe 24 wird in die Sperrstellung gedreht. Die Hebelverhältnisse sind dabei so gewählt, dass die Klappe 24 schon bei einem geringen Oeffnungswinkel des Pendelelements den Münzkanal 5 verschliesst. Wegen der Blockierung der Klappe 24 durch den Boden 13 bewegt sich beim weitergehenden Zurückschieben des Pendelelements der Bolzen des Dreharms 26 im Langloch 27 nach vorn (in Richtung des Gelenkpunkts 23). Die bereits erwähnte Feder zwischen dem Ende 28 und dem Bolzen des Dreharms 26 sorgt in dieser Uebergangsphase dafür, dass die Klappe 24 am Boden 13 anliegt. Wenn der Schieber 11 vollständig nach hinten bewegt ist und an der Anschlagnase 21 anliegt, ist auch der Bolzen des Dreharms 26 am vorderen Ende des Langlochs 27 angelangt. Infolgedessen kann die Klappe 24 nicht mehr aus der Sperrstellung verschoben werden. Manipulationen im hinteren Bereich des Münzkanals 5 können auf diese Weise verunmöglicht werden. Infolge des schnellen Schliessens der Klappe 24 ist es auch nicht möglich, z. B. bei halbgeöffnetem Entleerungsmechanismus manipulative Gegenstände in den Münzkanal 5 hineinzuschieben.

Wie aus Fig. 1 zu erkennen ist, besteht die Kartenausgabeeinheit 2 im wesentlichen aus zwei Teilen, nämlich einer Ausgabefläche 29 und einem Bügelelement mit zwei Armen 30.1, 30.2. Die Arme 30.1, 30.2 sind fest verankert in der Decke des Kartenauswurfkanals 6. Sie haben eine relativ grosse Neigung von z. B. 45° oder mehr (zur Horizontalen). Am vorderen Ende 32.1, 32.2 sind sie (z. B. nahezu rechtwinklig) nach unten gebogen. Ihr gegenseitiger Abstand ist so gewählt, dass eine Karte 38 in jeder Lage zuverlässig aufgefangen wird. Zum Entnehmen kann der Daumen auf die Karte 38 gelegt werden, die Auflagefläche 29 (gegen Federdruck) leicht nach unten gedrückt und die Karte 38 unter den Armen 30.1, 30.2 hervorgezogen werden.

Die Erfindung, namentlich die in den Figuren gezeigte Ausführungsform, hat eine Reihe von Vorteilen:
- Das beim Stand der Technik mühsame und zeitraubende Entnehmen von Fahrkarte und Restgeld ist optimiert.
- Wechselgeld und Fahrkarte können im wesentlichen in einem Arbeitsgang und mit einer Hand in kürzester Zeit entnommen werden.
- Das gesamte Restgeld ist vor der Entnahme sichtbar und kann beleuchtet werden.
- Durch den Sperrmechanismus ist es nicht möglich, den Münzkanal durch Fremdkörper manipulativ zu verschliessen.
- Der Münzenfänger ist wettergeschützt und verschmutzt nicht. Die Münzen müssen nicht aus einer (oft stark verschmutzten und zum Teil sogar nassen) Schale herausgegriffen werden, sondern werden in hygienisch ansprechender Weise in die Hand fallengelassen. Der Automat muss bei der Entnahme der Münzen und der Karte nur geringfügig berührt werden. Insbesondere durch geeignete Gestaltung (z. B. zurückgebogene untere Hälfte) des Schiebers kann sichergestellt werden, dass auch gepflegte Damen-Fingernägel nicht verletzt werden.
- Es ist ohne weiteres möglich, mehrere Fahrkarten gleichzeitig auszugeben bzw. zu entnehmen. Auch die Ausgabe von Abrechnungsbelegen und Statistiken zuhanden des Automateninhabers ist problemlos möglich.
- Durch die getrennte Ausgabe von Karte und Wechselgeld ist sichergestellt, dass die Karte nicht durch das herabfallende Hartgeld beschädigt werden kann.

Es versteht sich, dass die im Detail beschriebenen Ausführungsbeispiele in vielfältiger Hinsicht abgewandelt werden können. Es ist klar, dass Münz- und Kartenausgabeeinheit selbständig Verwendung finden können. Die Münzausgabeeinheit kann mit oder ohne Münzkanalsperre ausgeführt sein. U. U. kann es auch sinnvoll sein, den Kartenauswurfkanal 6 mit einem Sperrmechanismus zu sichern. Dieser ist jedoch separat (d. h. unabhängig von der Kartenausgabefläche 29) anzusteuern.

Das Pendelelement ist eine besonders einfache Ausführungsart des Entleerungsmechanismus. Denkbar sind auch klappbare Schalen, welche sich beim Betätigen des Entleerungsmechanismus um eine horizontale Achse nach unten öffnen (z. B. ohne sich seitlich zu verschieben). Es könnte z. B. eine um eine horizontale Mittelachse drehbare Platte (als Münzenfänger) vorgesehen sein, welche durch Betätigen eines Hebels in die Vertikale gedreht bzw. geschwenkt wird und dabei die Münzen auswirft.

Münzkanalsperre und Entleerungsmechanismus können z. B. wie folgt kombiniert werden: Die Schale wird durch eine definierte Innenfläche einer drehbaren horizontal gelagerten Trommel gebildet. Die Trommel hat zudem eine erste Oeffnung zum Münzkanal hin. Weiter ist neben der definierten Fläche eine zweite Oeffnung in der Trommel vorgesehen (welche zur Deckung mit einer feststehenden Ausgabeöffnung gebracht werden kann). In der geschlossenen Stellung verschliesst die definierte Fläche der Trommel die feststehende Ausgabeöffnung für die Münzen. Die erstgenannte Oeffnung der Trommel ist dagegen auf den Münzkanal ausgerichtet. Das Wechselgeld kann daher durch die erstgenannte Oeffnung in die Trommel fallen und wird dort aufgefangen. Beim Drehen der Trommel wird die erstgenannte Oeffnung aus der fluchtenden Stellung mit dem Münzkanal wegbewegt, d. h. der Münzkanal wird gesperrt. Gleichzeitig wird die zweite Oeffnung in eine fluchtende Stellung mit der feststehenden Münzausgabeöffnung gebracht. Das Wechselgeld kann nach unten aus der Trommel herausfallen.

Der Betätigungsmechanismus ist in den Ausführungsbeispielen ein am Pendelelement festgemachter Schieber 11. Denkbar ist auch, dass der Schieber über eine einfache Hebelmechanik, Zahnstangen, Ritzel-Mechanik o. dgl. die Position der Schale zum Entleeren verändert.

Selbstverständlich kann die Erfindung auch für münzähnliche Gegenstände angewendet werden.

Auch die Kartenausgabeeinheit kann anders als beschrieben ausgeführt sein.

Zusammenfassend ist festzuhalten, dass durch die Erfindung eine äusserst einfach und schnell bedienbare Münzausgabeeinheit für stark frequentierte Verkaufsautomaten geschaffen worden ist.

## Patentansprüche

1. Münzausgabeeinheit mit einem Münzenfänger, welcher auszugebende Münzen - für deren Entnahme durch den Benutzer - sammelt, gekennzeichnet durch einen Entleerungsmechanismus (11, 20), welcher vom Benutzer mit nach oben geöffneter Handfläche betätigbar ist und die im Münzenfänger (20) gesammelten Münzen nach unten in die Handfläche des Benutzers fallen lässt.

2. Münzausgabeeinheit nach Anspruch 1, dadurch gekennzeichnet, dass der Entleerungsmechanismus (11, 20) über einen Schieber (11) verfügt, der mit Fingerspitzen der nach oben geöffneten Handfläche betätigbar ist.

3. Münzausgabeeinheit, dadurch gekennzeichnet, dass der Schieber (11) im wesentlichen in Horizontalrichtung bewegbar ist.

4. Münzausgabeeinheit nach Anspruch 3, dadurch gekennzeichnet, dass der Schieber (11) eine vom Münzenfänger nach unten ragende, um eine horizontale Achse (17) schwenkbare Fläche bildet.

5. Münzausgabeeinheit nach einem der Ansprüche 2 bis 4, dadurch gekennzeichnet, dass der Entleerungsmechanismus (11, 20) im wesentlichen durch ein Pendelelement gebildet ist, welches einen als Münzenfänger dienenden Bodenteil (20) aufweist, an dessen Unterseite eine nach unten ragende Platte (11) als Schieber angebracht ist und welches an zwei Seitenwänden (18.1, 18.2) pendelnd aufgehängt ist.

6. Münzausgabeeinheit nach einem der Ansprüche 1 bis 5, dadurch gekennzeichnet, dass der Münzenfänger unmittelbar am Ende eines Münzkanals (5) angeordnet ist derart, dass der Münzkanal (5) gegen aussen abgeschlossen ist, wenn der Entleerungsmechanismus (11, 20) in Ruhestellung ist.

7. Münzausgabeeinheit nach Anspruch 6, dadurch gekennzeichnet, dass der Entleerungsmechanismus (11, 20) mit einer im Münzkanal (5) angeordneten Sperre (24) gekoppelt ist, um eine Schleuseneinrichtung zu bilden.

8. Münzausgabeeinheit nach einem der Ansprüche 1 bis 7, dadurch gekennzeichnet, dass sie über ein fest eingebautes Sichtfenster (9) verfügt, welches den Blick auf den Münzfänger (20) freigibt.

9. Münzausgabeeinheit nach einem der Ansprüche 6 bis 8, dadurch gekennzeichnet, dass der Münzkanal (5) durch einen Absatz (16) von einem Bodenteil (20) des Münzfängers getrennt ist.

10. Automat mit einer Münzausgabeeinheit (1) nach einem der Ansprüche 1 bis 9 und einer separaten Kartenausgabeeinheit.
